# EUROPÄISCHE PATENTSCHRIFT

(11) **EP 1 927 299 B1**
(45) Veröffentlichungstag und Bekanntmachung des Hinweises auf die Patenterteilung: **11.04.2018**
(21) Anmeldenummer: 07117168.0
(22) Anmeldetag: 25.09.2007
(51) Int. Cl.: A47B 73/00

(54) **Variables Regal zum Präsentieren langgestreckter Gegenstände**
Variable shelving for presenting elongated objects
Etagère variable destinée à la présentation d'objets étendus en longueur

(30) Priorität: 27.09.2006 CH 15362006
(43) Veröffentlichungstag der Anmeldung: 04.06.2008
(73) Patentinhaber: Akkaya, Cemal, 7320 Sargans (CH)
(72) Erfinder: Akkaya, Cemal, 7320 Sargans (CH)
(74) Vertreter: Rosenich, Paul

(56) Entgegenhaltungen:
- WO-A-01/65975
- DE-U1- 9 403 146
- GB-A- 2 346 549
- US-A1- 2006 113 261

## Beschreibung

Die Erfindung betrifft ein variables Regal zum Lagern und Präsentieren langgestreckter Gegenstände, insbesondere im wesentlichen zylindrischer Getränke- und/oder Weinflaschen, bestehend aus einem Supportelement und damit verbindbaren Trägern zur Aufnahme der Gegenstände.

Insbesondere qualitativ hochstehende Flaschenweine sind relativ kostbare Güter und müssen vom Händler in ansprechender Weise präsentiert werden, um die Kunden zum Kauf zu bewegen. Ausserdem ist darauf zu achten, dass die Flaschen im wesentlichen horizontal gelagert werden, um zu verhindern, dass der Korken austrocknet und Luft in die Flasche gelangen kann.

Aus der WO 01/65975 ist ein Weinregal bekannt, bei dem an beiden Endbereichen abgewinkelte Träger in Haltebügeln an einem Supportelement eingehängt werden können. Die möglichen Plätze der Träger sind somit eindeutig festgelegt und können nicht verändert werden. Als Alternative zum Einhängen in die Haltebügel kann das befestigungsseitige Ende der Träger auch mit zwei schlüssellochförmigen Öffnungen versehen sein, sodass der Träger am Kopf von zwei in entsprechendem Abstand voneinander angeordneten Schrauben eingehängt werden kann. Die Träger weisen eine Öffnung für den Bauch der Flasche und einen U-förmigen Ausschnitt zur Aufnahme des Halsbereichs auf. Die Variationsmöglichkeiten dieses Regals sind somit sehr beschränkt; es können nur einzelne Träger weggelassen oder hinzugefügt werden.

Die US 2006/113261 A1 zeigt Vorrichtung für einen Warenverkauf, insbesondere für Anhängerkupplungskugeln, wobei ein Verkaufsgestänge mittels eines Befestigungselements auf einer Hängeschiene einhängbar ist. Das Befestigungselement ist durchgehend u-förmig ausgebildet und verkantet im befestigtem Zustand mit der Hängeschiene.

Die GB 2346549 A zeigt Flaschenhalter, welche horizontal an einem Supportelement angeordnet sind.

Die DE 94 03 146 U1 zeigt eine Vorrichtung für eine Warenpräsentation, wobei eine Schüttgutrutsche auf einer Haltestange angeordnet ist. Die Haltestange ist horizontal an Regalsäulen befestigt. Die Schüttgutrutsche ist verschiebbar angeordnet und verkantet im angeordneten Zustand mit der Haltestange sowie mit der Regalwand.

Der Erfindung liegt die Aufgabe zugrunde, ein Regal zu schaffen, das universelle Verstellmöglichkeiten zulässt.

Gemäss der Erfindung wird dies dadurch erreicht, dass die Träger an ihrem dem Supportelement zugewandten Befestigungsbereich eine zum Scheitel symmetrische, dem Profil der Traversen entsprechende, zum Scheitel hin geöffnete Ausnehmung aufweisen. Das Supportelement besteht aus wenigstens einem im Wesentlichen vertikal angeordneten Steg und wenigstens einer damit verbundenen, horizontal verlaufenden Traverse, wobei die Träger an den Traversen horizontal verschiebbar sind und sich unter Belastung durch den aufzunehmenden Gegenstand an der Traverse formschlüssig verkanten. Die Träger können somit einfach in die Traversen ein- und auch wieder ausgehängt werden und verkanten sich sicher durch ihr Eigengewicht sowie das Gewicht des aufzunehmenden Gegenstandes. Das Verkanten kommt einerseits durch das Eigengewicht der Träger und andererseits infolge der zusätzlichen Belastung durch den aufzunehmenden Gegenstand zustande. Ohne den Gegenstand können die Träger unter leichtem Anheben ohne grossen Widerstand seitlich in die gewünschte Lage verschoben werden. Wird dann der Gegenstand auf den Träger gelegt, so wird dieser blockiert und ein unbeabsichtigtes Verschieben verhindert.

Damit sich die Träger an den Traversen verkanten können, müssen die Traversen ein unrundes Profil aufweisen. Rein theoretisch wäre auch ein ovaler Querschnitt der Traversen möglich. Damit ein optimales Verkanten der Träger an den Traversen zustande kommt, ist es vorteilhaft, dass die Traversen im Querschnitt ein viereckiges Profil aufweisen.

Besonders zweckmässig ist das Profil rechteckförmig, d.h. je zwei einander gegenüberliegende Seiten sind parallel zueinander. Das Seitenverhältnis, d.h. die Breite zur Höhe des Profils kann relativ gross sein, also zum Beispiel 1:5. Solches Material wird in der Fachsprache auch Flach- oder Bandmaterial bezeichnet.

Ein vorteilhafter Spezialfall besteht darin, dass das Profil quadratisch ist. Ein solches Profil weist gute Festigkeitswerte, sowohl bezüglich Torsion als auch gegen Biegebelastung auf. Ein quadratisches Profi wirkt auch optisch leicht und ästhetisch ansprechend.

Um Gewicht und Materalkosten einzusparen sind die Traversen zweckmässig als Hohlprofile ausgebildet. Damit die auftretenden Kräfte und Momente aufgenommen werden können, genügt in der Regel eine relativ geringe Wandstärke.

Um die Geometrie des Regals etwas aufzulockern, ist es vorteilhaft, dass die Traversen in einer horizontal verlaufenden Ebene gekrümmt sind. Diese Krümmung kann bei allen Traversen des Regals gleich und konstant sein, z.B. konkav oder konvex, oder sich gemäss einer mathematischen Funktion stetig verändern.

Eine weitere zweckmässige Variante besteht darin, dass die Stege in einer zur Längsachse der Traversen senkrecht verlaufenden Ebene gekrümmt ausgebildet sind. Diese Krümmung kann ebenfalls konstant oder veränderlich sein

Die Träger sind vorteilhaft im Querschnitt im wesentlichen V-förmig ausgebildet. Die V-Form ergibt eine gute prismatische Auflage für die mehr oder weniger zylindrischen Gegenstände, sodass ein unbeabsichtigtes Herausrollen verhindert wird. Die V-förmige Auflage ist ausserdem weitgehend unabhängig vom Aussendurchmesser der aufzunehmenden Gegenstände.

Eine zweckmässige Variante besteht darin, dass die Träger im Querschnitt im wesentlichen U-förmig ausgebildet sind. Dies ist insbesondere dann angebracht, wenn die aufzunehmenden Gegenstände immer etwa den gleichen Aussendurchmesser aufweisen.

Damit die Träger auch bei geringem Abstand der Traversen untereinander in die Zwischenräume eingeführt werden können, ist die Ausnehmung des Querschnitts der Träger zweckmässig zum supportelementseitigen Ende hin offen. Dies kann beispielsweise durch einen zum Ende hin offenen Schlitz erreicht werden. In der Praxis ergibt sich somit insgesamt eine etwa T-förmige Ausnehmung im Träger.

Um die Eleganz der erfindungsgemässen Lösung optisch noch zu erhöhen, weisen die Träger in dem vom Supportelement wegragenden Bereich vorteilhaft zumindest eine Öffnung auf. Durch eine solche Öffnung kann auch Material und Gewicht eingespart werden. Die Form der Öffnung kann beispielsweise rund oder eckig sein.

Das Supportelement und /oder die Träger bestehen zweckmässigerweise aus Metall. Dazu sind insbesondere rostfreie Stähle geeignet, da sie ohne spezielle Oberflächenbehandlung dauerhaft gegen Oxydation geschützt sind, elegant ausehen und ausserdem leicht sauber gehalten werden können.

Ein erfindungsgemässes Regal dient vorteilhafte zur Lagerung und Präsentation von langgestreckten Gegenständen, insbesondere von Weinflaschen.

Weitere Ausbildungen der Erfindung sind in den Figuren und in den abhängigen Patentansprüchen angegeben.

Die Bezugszeichenliste ist Bestandteil der Offenbarung.

Anhand von Figuren wird die Erfindung symbolisch und beispielhaft näher erläutert.

Die Figuren werden zusammenhängend und übergreifend beschrieben. Gleiche Bezugszeichen bedeuten gleiche Bauteile, Bezugszeichen mit gleicher Endziffer Indizes geben funktionsgleiche oder ähnliche Bauteile an.

Es zeigen dabei
- Fig. 1: Ein erfindungsgemässes Regal, in Ansicht von vorne,
- Fig. 2: einen Querschnitt durch das Regal gemäss Fig. 1, entlang der Linie II - II,
- Fig. 3: eine Draufsicht des Regals gemäss Fig. 1
- Fig. 4: eine Variante des in Fig. 1 bis 3 dargestellten Regals, mit gewölbten Seitenstegen, in Ansicht von vorne,
- Fig. 5: eine Seitenansicht des in Fig. 4 dargestellten Regals,
- Fig. 6: eine weitere Variante eines erfindungsgemässen Regals, in Ansicht von vorne,
- Fig. 7: eine stirnseitige Ansicht des Regals gemäss Fig. 6,
- Fig. 8: eine Draufsicht des Regals gemäss Fig. 6 und 7,
- Fig. 9: einen Träger eines Regals gemäss einer der Fig. 1 bis 8, in vergrössertem Massstab, in Draufsicht,
- Fig.10: eine Seitenansicht eines Trägers gemäss Fig. 9,
- Fig.11: einen Querschnitt durch einen Träger gemäss Fig. 9 und 10,
- Fig.12: eine Variante eines Trägers für ein Regal gemäss einer der Fig. 1 bis 8, in vergrössertem Massstab, in Draufsicht,
- Fig.13: eine Seitenansicht eines Trägers gemäss Fig. 12 und
- Fig.14: einen Querschnitt durch einen Träger gemäss Fig. 12 und 13,

Die aus den Fig. 1 bis 3 ersichtliche Ausführung besteht aus einem insgesamt mit 1 bezeichneten Supportelement und damit verbindbaren Trägern 4. Das Supportelement 1 weist zwei parallel zueinander verlaufende, gerade Stege 2 und diese miteinander verbindende, ebenfalls parallel zueinander verlaufende Traversen 3 auf. An den Traversen 3 sind die im Querschnitt V-förmig ausgebildeten Träger 4 einrastbar. Die Träger 4 dienen zur Aufnahme der zu präsentierenden Gegenstände 5, insbesondere in der Form von Weinflaschen. Unter dem Eigengewicht des Gegenstandes 5 verkanten die Träger 4 an den Traversen 3 und verhindern somit ein unbeabsichtigtes Verschieben derselben.

Die Ausführung gemäss Fig. 4 und 5 unterscheidet sich von derjenigen nach Fig. 1 bis 3 dadurch, dass die Stege 12 des Supportelementes 11 gekrümmt ausgebildet sind. Dies ermöglicht eine axial gestaffelte Anordnung der Träger 14 und ergibt zudem einen optisch räumlichen Effekt. Die Traversen 13 sind dagegen, wie in Fig. 1 bis 3, gerade ausgebildet und parallel zueinander angeordnet.

Bei der aus Fig. 6 bis 8 ersichtlichen Ausführung sind die seitlichen Stege 22 des Supportelementes 21 gerade ausgebildet. Die Traversen 23 weisen dagegen eine Krümmung auf. Auch dies ergibt eine in axialer Richtung der aufzunehmenden Gegenstände gestaffelte Anordnung der Träger 24. Ein weiterer optischer Effekt ergibt sich dadurch, dass die Längsachsen der Träger 24, bzw. der aufzunehmenden Gegenstände auf einen Brennpunkt ausgerichtet sind, der sich im Zentrum des Krümmungsradius der Traversen 23 befindet.

Die Fig. 9 bis 14 zeigen zwei Varianten der Träger 4, 14, 24 in zwei unterschiedlichen Ausführungen, in vergrösserter Darstellung. Der im Querschnitt V-förmige Träger 4 weist in seinem dem Supportelement zugewandten Befestigungsbereich eine zum Scheitel 6 des Profils symmetrische, zum Scheitel 6 geöffnete Ausnehmung 7 auf. Durch die Ausnehmung 7 werden zwei Haken 9 gebildet. Mit diesen Haken 9 können die Träger 4 in den Traversen eingehängt und bei Entlastung seitlich entlang der Traverse beliebig verschoben werden. Die Ausnehmung ist durch einen Schlitz 8 zum befestigungsseitigen Ende hin geöffnet. Durch den Schlitz 8 wird die Länge der Haken 9 begrenzt, sodass die Träger 4 auch in Supportelemente eingesetzt werden könne, die relativ geringe Abstände zwischen den einzelnen Traversen aufweisen.

Die Ausführung gemäss Fig. 12 bis 14 unterscheidet sich von derjenigen gemäss Fig. 9 bis 11 nur dadurch, dass der Träger 14 in dem von der Ausnehmung 17 entfernten Bereich eine Öffnung 20 aufweist. Diese Öffnung hat insbesondere ästhetische Gründe, indem sie die leeren Träger 14 leichter erscheinen lässt. Sie dient jedoch gleichzeitig auch der Gewichts- und Materialeinsparung.

### Bezugszeichenliste

- 1: Supportelement
- 2: Steg
- 3: Traverse
- 4: Träger
- 5: Gegenstand
- 6: Scheitelbereich
- 7: Ausnehmung
- 8: Schlitz
- 9: Haken

- 11: Supportelement
- 12: Steg
- 13: Traverse
- 14: Träger
- 15: Gegenstand
- 16: Scheitelbereich
- 17: Ausnehmung
- 18: Schlitz
- 19: Haken
- 20: Öffnung
- 21: Supportelement
- 22: Steg
- 23: Traverse
- 24: Träger

## Patentansprüche

1. Variables Regal zum Lagern und Präsentieren langgestreckter Gegenstände (5, 15), insbesondere im wesentlichen zylindrischer Getränke- und/oder Weinflaschen, bestehend aus einem Supportelement (1, 11, 21) und damit verbindbaren Trägern (4, 14, 24) zur Aufnahme der Gegenstände (5, 15), wobei das Supportelement (1, 11, 21) aus wenigstens einem im Wesentlichen vertikal angeordneten Steg (2, 12, 22) und wenigstens einer damit verbundenen, horizontal verlaufenden Traverse (3, 13, 23) besteht, wobei die Träger (4, 14, 24) an den Traversen (3, 13, 23) horizontal verschiebbar sind und sich unter Belastung durch den aufzunehmenden Gegenstand (5, 15) an der Traverse (3, 13, 23) formschlüssig verkanten **dadurch gekennzeichnet, dass** die Träger (4, 14, 24) an ihrem dem Supportelement (1, 11, 21) zugewandten Befestigungsbereich eine zum Scheitel (6, 16) symmetrische, dem Profil der Traversen (3, 13, 23) entsprechende, zum Scheitel (6, 16) hin geöffnete Ausnehmung (7, 17) aufweisen.

2. Regal nach Anspruch 1, **dadurch gekennzeichnet, dass** die Traversen (3, 13, 23) im Querschnitt ein viereckiges Profil aufweisen.

3. Regal nach Anspruch 2, **dadurch gekennzeichnet, dass** das Profil rechteckförmig ist.

4. Regal nach Anspruch 3, **dadurch gekennzeichnet, dass** das Profil quadratisch ist

5. Regal nach einem der vorhergehenden Ansprüche, **dadurch gekennzeichnet, dass** die Traversen (3, 13, 23) als Hohlprofile ausgebildet sind.

6. Regal nach einem der vorhergehenden Ansprüche, **dadurch gekennzeichnet, dass** die Traversen (23) in einer horizontal verlaufenden Ebene gekrümmt sind.

7. Regal nach einem der vorhergehenden Ansprüche, **dadurch gekennzeichnet, dass** die Stege (12) in einer zur Längsachse senkrecht verlaufenden Ebene gekrümmt ausgebildet sind.

8. Regal nach einem der vorhergehenden Ansprüche, **dadurch gekennzeichnet, dass** die Träger (4, 14, 24) im Querschnitt im wesentlichen V-förmig ausgebildet sind.

9. Regal nach einem der vorhergehenden Ansprüche, **dadurch gekennzeichnet, dass** die Träger im Querschnitt im wesentlichen U-förmig ausgebildet sind.

10. Regal nach Anspruch nach einem der vorhergehenden Ansprüche, **dadurch gekennzeichnet, dass** die Ausnehmung (7, 17) des Querschnitts der Träger zum supportelementseitigen Ende hin offen ist (8, 18).

11. Regal nach einem der vorhergehenden Ansprüche, **dadurch gekennzeichnet, dass** die Träger (15) in dem vom Supportelement (11) wegragenden Bereich zumindest eine Öffnung (20) aufweist.

12. Regal nach einem der vorhergehenden Ansprüche, **dadurch gekennzeichnet, dass** das Supportelement (1, 11, 21) und /oder die Träger (4, 14, 24) aus Metall bestehen.

13. Verwendung eines Regals nach einem der vorhergehenden Ansprüche, zur Lagerung und Präsentation von langgestreckten Gegenständen (5, 15), insbesondere von Weinflaschen.

## Claims

1. A variable storage rack for storing and displaying elongate articles (5, 15), in particular essentially cylindrical beverage and/or wine bottles, consisting of a support element (1, 11, 21) and carriers (4, 14, 24) which can be connected thereto in order to accommodate the articles (5, 15), wherein the support element (1, 11, 21) consists of at least one essentially vertically disposed web (2, 12, 22) and at least one horizontally disposed cross-member (3, 13, 23) which is connected thereto, wherein the carriers (4, 14, 24) are horizontally displaceable on the cross-members (3, 13, 23) and, when loaded with the article (5, 15) to be accommodated, are lodged in an interlocking manner on the cross-member (3, 13, 23), **characterized in that** the carriers (4, 14, 24) are provided with a recess (7, 17) on their attachment region facing the support element (1, 11, 21) which is symmetrical with respect to the apex (6, 16) and which corresponds to the profile of the cross-members (3, 13, 23) and which is open towards the vertex (6, 16).

2. The storage rack as claimed in claim 1, **characterized in that** the cross-members (3, 13, 23) have a quadrangular profile in cross-section.

3. The storage rack as claimed in claim 2, **characterized in that** the profile is rectangular.

4. The storage rack as claimed in claim 3, **characterized in that** the profile is square.

5. The storage rack as claimed in one of the preceding claims, **characterized in that** the cross-members (3, 13, 23) are constructed as hollow profiles.

6. The storage rack as claimed in one of the preceding claims, **characterized in that** the cross-members (23) are curved in a horizontally disposed plane.

7. The storage rack as claimed in one of the preceding claims, **characterized in that** the webs (12) are curved in configuration in a plane disposed perpendicular to the longitudinal axis.

8. The storage rack as claimed in one of the preceding claims, **characterized in that** the carriers (4, 14, 24) are essentially V-shaped in construction in cross-section.

9. The storage rack as claimed in one of the preceding claims, **characterized in that** the carriers are essentially U-shaped in construction in cross-section.

10. The storage rack as claimed in one of the preceding claims, **characterized in that** the recess (7, 17) of the cross-section of the carrier is open towards the end (8, 18) on the support element side.

11. The storage rack as claimed in one of the preceding claims, **characterized in that** in the region extending away from the support element (11), the carriers (15) are provided with at least one opening (20).

12. The storage rack as claimed in one of the preceding claims, **characterized in that** the support element (1, 11, 21) and/or the carriers (4, 14, 24) are produced from metal.

13. Use of a storage rack as claimed in one of the preceding claims, for storing and displaying elongate articles (5, 15), in particular wine bottles.

## Revendications

1. Étagère réglable pour le stockage et la présentation d'objets étirés en longueur (5, 15), composée d'un élément support (1, 11, 21) et de supports pouvant être reliés à celui-ci et destinés à recevoir les objets (5, 15), l'élément support (1, 11, 21) étant composé d'au moins un montant disposé sensiblement verticalement (2, 12, 22) et d'une traverse s'étendant horizontalement (3, 13, 23) et reliée à celui-ci, les supports (4, 14, 24) étant déplaçables horizontalement au niveau des traverses (3, 13, 23) et fléchissant en correspondance géométrique sous la charge de l'objet à recevoir (5, 15) au niveau de la traverse (3, 13, 23), **caractérisée en ce que** les supports (4, 14, 24) présentant, dans leur zone de fixation tournée vers l'élément support (1, 11, 21), une échancrure (7,17) symétrique au sommet (6, 16), correspondant au profil des traverses (3, 13, 23) et ouverte en direction du sommet (6, 16).

2. Étagère selon la revendication 1, **caractérisée en ce que** les traverses (3, 13, 23) présentent un profil quadrangulaire en section transversale.

3. Étagère selon la revendication 2, **caractérisée en ce que** le profil est rectangulaire.

4. Étagère selon la revendication 3, **caractérisée en ce que** le profil est quadratique.

5. Étagère selon une des revendications précédentes, **caractérisée en ce que** les traverses (3, 13, 23) sont réalisées sous forme de profilés creux.

6. Étagère selon une des revendications précédentes, **caractérisée en ce que** les traverses (23) sont courbées dans un plan s'étendant horizontalement.

7. Étagère selon une des revendications précédentes, **caractérisée en ce que** les montants (12) sont réalisés courbés dans un plan s'étendant perpendiculairement à l'axe longitudinal.

8. Étagère selon une des revendications précédentes, **caractérisée en ce que** les supports (4, 14, 24) sont réalisés sensiblement en forme de V en section transversale.

9. Étagère selon une des revendications précédentes, **caractérisée en ce que** les supports sont réalisés sensiblement en forme de U en section transversale.

10. Étagère selon une des revendications précédentes, **caractérisée en ce que** l'échancrure (7, 17) de la section transversale des supports est ouverte en direction de l'extrémité (8, 18) située du côté de l'élément support

11. Étagère selon une des revendications précédentes, **caractérisée en ce que** les supports (15) présentent au moins une ouverture (20) dans la zone dépassant de l'élément support (11).

12. Étagère selon une des revendications précédentes, **caractérisée en ce que** l'élément support (1, 11, 21) et/ou les supports (4, 14, 24) sont composés de métal.

13. Utilisation d'une étagère selon une des revendications précédentes pour le stockage et la présentation d'objets étirés en longueur (5, 15), en particulier des bouteilles de vin.
